# EUROPÄISCHE PATENTSCHRIFT

(11) **EP 0 225 562 B1**
(45) Veröffentlichungstag und Bekanntmachung des Hinweises auf die Patenterteilung: **20.09.1989**
(21) Anmeldenummer: 86116578.5
(22) Anmeldetag: 28.11.1986
(51) Int. Cl.: H01H 33/66

(54) **Vakuumschaltröhre**
Vacuum-switching tubes
Interrupteur à vide

(30) Priorität: 03.12.1985 DE 3542742
(43) Veröffentlichungstag der Anmeldung: 16.06.1987
(73) Patentinhaber: SIEMENS AKTIENGESELLSCHAFT, 80333 München (DE)
(72) Erfinder: Bettge, Hans, Ing. grad., D-1000 Berlin 45 (DE); Mick, Burkhard, Dipl.-Ing., D-1000 Berlin 19 (DE)

(56) Entgegenhaltungen:
- DE-A- 2 442 936
- US-A- 3 190 991
- US-A- 4 386 249

## Beschreibung

Die vorliegende Erfindung betrifft eine Vakuumschaltröhre nach dem Oberbegriff von Patentanspruch 1. Eine derartige Vakuumschaltröhre ist aus der DE-A 2 442 936 bekannt. Dort wird vorgeschlagen, ein axiales Magnetfeld durch den lonenstrom zu erzeugen, welcher von dem auf dem Potential einer der Elektroden liegenden Schirm aus dem Entladungsraum abgesaugt wird. Dieser lonenstrom beträgt in praktisch realisierbaren Ausführungsbeispielen etwa 10% vom Gesamtstrom.

In einer derartigen Anordnung ist die Potentialverteilung unsymmetrisch, da der Schirm auf Elektrodenpotential liegt. Dies bedingt einen wesentlich größeren Abstand zwischen der Gegenelektrode und dem Schirm als die für Schaltröhren ohne axiales Magnetfeld übliche potentialfreie Anordnung der Abschirmung.

Der vorliegenden Erfindung -liegt die Aufgabe zugrunde, in einer Vakuumschaltröhre ein axiales Magnetfeld im Bereich der Schaltkontakte zu erzeugen, bei hoher Schaltleistung möglichst kleine Abmessungen zu erreichen und eine möglichst kleine Masse des bewegbaren Schaltkontaktes sowie die geringeren Innenwiderstände von Schaltröhren ohne Axialfeldkontakt zu gewährleisten.

Diese Aufgabe wird bei einer Vakuumschaltröhre nach dem Oberbegriff durch die kennzeichnenden Merkmale des Patentanspruchs 1 gelöst.

Der Erfindung liegt die Erkenntnis zugrunde, daß ein Schaltkontakt, welcher einen größeren Durchmesser besitzt als der zugehörige Anschlußbolzen, in der ihn umgebenden Abschirmung Wirbelströme erzeugt, die bei entsprechender Formgebung ein axiales Magnetfeld hervorrufen, welches ausreicht, um den Lichtbogen zwischen den Kontaktstücken beim Schaltvorgang bis zu hohen Strömen diffus brennen zu lassen. Dabei ist für die Effektivität der Anordnung wesentlich, daß der geschlitzte Schirm potentialfrei angeordnet ist. Dadurch kann der Abstand zu den Schaltkontakten relativ klein gewählt werden und liegt vorzugsweise bei dem 1,5- fachen des Kontaktabstandes. Dies gewährleistet einerseits eine starke Einwirkung des axialen Magnetfeldes auf den Ausschaltlichtbogen und ermöglicht andererseits eine Bauform der Röhre, die sich nicht wesentlich von den bisher üblichen Bauformen ohne axiales Magnetfeld unterscheidet und ähnlich diesen Schaltkontakte geringer Masse mit geringen Röhreninnenwiderständen und deshalb geringer Verlustleistung bei Nennstrombelastung im geschlossenen Zustand zuläßt.

Eine derart vorteilhafte Ausführung einer Schaltröhre mit axialem Magnetfeld im Bereich der Schaltkontakte ist auch durch die zahlreichen aus der Literatur bekannten Ausführungen von Schaltkontakten, die Einrichtungen zur Erzeugung eines axialen Magnetfeldes enthalten, nicht zu erreichen, da diese das volle benötigte Magnetfeld erzeugen müssen und daher einerseits schwerer sind als einfache Schaltkontakte und andererseits durch die Einrichtungen zur Erzeugung eines axialen Magnetfeldes zusätzlichen Platz benötigen. Dieser Platz kann je nach Konstruktion der Schaltkontakte in axialer Richtung oder in radialer Richtung benötigt werden. In beiden Fällen ergibt sich eine beträchtliche Vergrößerung und damit Verteuerung der Schaltröhre, ein zusätzlicher Mehrbedarf an Antriebsenergie im Vakuumschalter und durch die zur Erzeugung des axialen Magnetfeldes notwendigen, spulenartigen Strompfade ein unerwünschter Anstieg des Kontakt- bzw. Röhreninnenwiderstandes, der die Verlustleistung bei Nennstrom im eingeschalteten Zustand erhöht.

Demgegenüber braucht nach der vorliegenden Erfindung der Schirm nur eine entsprechende Leitfähigkeit zu besitzen, so daß sich Wirbelströme, die ein axiales Magnetfeld erzeugen, in geeigneter Größe ausbilden können. Hierzu reicht es bei Mittelspannungsröhren üblicher Bauart bereits aus, wenn der Schirm aus Kupfer besteht und zumindest 2mm dick ist. Dabei braucht die Ausdehnung des Schirmes in axialer Richtung nur zumindest das Zweifache des Kontaktabstandes in ausgeschaltetem Zustand zu betragen.

Sollte aus Gründen der Abschirmung eine größere Ausdehnung des Schirmes in axialer Richtung erwünscht sein, so kann der Schirm im Bereich des Entladungsraumes über eine Länge in axialer Richtung, die dem Zweifachen des Kontaktabstandes entspricht, aus relativ dickem, gut elektrisch leitfähigem Material bestehen und in den in axialer Richtung an diesem Bereich anschließenden Bereichen aus dünnerem, ungeschlitztem Material geringerer Leitfähigkeit ausgebaut sein, wobei in diesem Fall die zuletzt genannten Bereiche vorzugsweise aus einem Material mit hoher Durchschlagsfestigkeit, z.B. in an sich bekannter Weise aus rostfreiem Stahl, bestehen.

Ein platzsparender Aufbau ist gegeben, indem die Abschirmung die Form einer spiralförmig geschlitzten Zylinderwand besitzt. Die Zylinderwand kann auch vorteilhaft senkrecht zur Rotationsachse verlaufende Schlitze besitzen. Diese Schlitze können in axialer Richtung gegeneinander versetzt sein, wobei vorteilhaft jeweils zwei oder mehr die Zylinderwand teilweise durchsetzende Schlitze durch axial ausgerichtete Schlitze miteinander verbunden sind. Dadurch entsteht eine spiralenähnliche Schlitzstruktur, deren Steigung unschwierig an die lokalen Magnetfeldverhältnisse angepaßt werden kann. In vielen Fällen reicht eine relativ einfache und stabile Struktur aus, in der jeweils zwei Schlitze in derselben axialen Position und symmetrisch zur Rotationsachse der Zylinderwand liegen und in axialer Richtung nach einander mehrere derartige Schlitzpaare angeordnet und gegenüber den zunächstliegenden Schlitzpaaren in Umfangsrichtung versetzt sind. Bei dieser Ausführungsform behält der Zylinder ein erhebliches Maß an Festigkeit. Durch den Betrag der gegenseitigen Versetzung der Schlitzpaare läßt sich die axiale Feldkomponente ortsabhängig beeinflussen.

Eine einfache Ausführungsform ist gegeben, indem der Schirm in axialer Richtung in einzelne Schirmringe unterteilt ist. In dieser Ausführungsform läßt sich besonders einfach eine Unterteilung der elektrischen Leitfähigkeit in axialer Richtung erreichen. Insbesondere die in axialer Richtung außenliegenden Schirmringe können aus einem Material geringer Leitfähigkeit und hoher Überschlagfestigkeit hergestellt sein, z.B. aus rostfreiem Stahl.

Um eine sichere Abschirmung des Dampfes von den hinter den Schlitzen liegenden isolierenden Wandbereichen zu erreichen, ist es vorteilhaft, wenn die Schlitze in radialer Richtung Begrenzungsflächen aufweisen, welche zur Rotationsachse des Zylinders geneigt sind und wenn die Begrenzungsflächen zumindest eines Schlitzes sich bei geöffnetem Zustand der Schaltkontakte in den Blickrichtungen der beiden dem Entladungsspalt zugewandten äußeren Kanten der Schaltstücke überlappen. Dabei können vorteilhaft die Begrenzungsflächen des Schlitzes bzw. der Schlitze abhängig von der Lage zu den Elektroden unterschiedlich geneigt sein.

Die Erfindung wird nun anhand von sieben Figuren näher erläutert. Sie ist nicht auf die in den Figuren gezeigten Beispiele beschränkt.

Fig. 1 zeigt eine erfindungsgemäße Vakuumschaltröhre schematisch.
Fig. 2 bis 5 zeigen verschiedene Ausführungsformen eines erfindungsgemäß aufgebauten Schirmes.
Fig. 6 und 7 zeigen eine weitere Ausführungsform eines erfindungsgemäßen Schirmes und seine Lage zu dem Schaltkontakten bei geöffnetem Zustand des Schalters.

Ein beweglicher Schaltkontakt 1 und ein fester Schaltkontakt 2 liegen einander koaxial gegenüber. Sie besitzen schematisch dargestellte Kontaktstücke 3 und 4, die einen größeren Durchmesser aufweisen als der jeweils daran anschließende Kontaktbolzen 5. Die Kontaktstücke 3 und 4 können in an sich bekannter Weise ausgestaltet sein, sie können beispielsweise einfache Plattenkontaktstücke mit radialen oder parallel zum Durchmesser versetzten Schlitzen sein. Ihre Kontaktflächen, in denen sich die Kontaktstücke in geschlossenem Zustand berühren, brauchen nicht bis zum Rand des jeweiligen Kontaktstückes zu reichen, da der Lichtbogen schnell genug nach außen gedrängt wird.

Die Kontaktstücke 3 und 4 sind durch eine koaxiale Abschirmung 6 vom isolierenden Teil 7 des Gehäuses getrennt. Die Abschirmung 6 setzt sich aus einem dünnwandigen äußeren Zylinder 8 und einem dickwandigen Zylinder 9 zusammen, wobei der Zylinder 9 in Teilzylinder 9a, 9b, 9c aufgeteilt ist. Der Zylinder 9 überdeckt die Kontaktstücke 3 und 4 in axialer Richtung auch in der geöffneten Stellung der Vakuumschaltröhre.

Der durch die Schaltkontakte 1 und 2 fließende Strom erzeugt in der Abschirmung 9 Wirbelströme, deren axiale Komponente durch die Aufteilung in die Abschirmringe 9a bis 9c klein gehalten wird. Durch den großen Querschnitt der Abschirmringe 9a bis 9c und durch die Verwendung eines elektrisch gut leitfähigen Metalls für diese Ringe entstehen Wirbelströme in Umfangsrichtung der Abschirmung, welche ein beträchtliches axiales Magnetfeld erzeugen. Durch einen derartigen Aufbau wird eine Erhöhung der Schaltleistung erreicht. Dabei ist ein geringer Abstand zwischen den Kontaktstüchen 3 und 4 und der Abschirmung 9 wesentlich, wo bei sich als Abstand das 1,5-Fache des Elektrodenabstandes in geöffnetem Zustand eignet. Dieser Abstand gewährleistet einerseits Sicherheit gegen Überschläge von den Kontaktstücken 3 auf den Schirm 9 und andererseits eine ausreichende Einwirkung des axialen Feldes der Wirbelströme auf die Entladung zwischen den Kontaktstücken 3 und 4. Eine Wandstärke der Abschirmung 9 von 2mm reicht bis zu einem Kontaktdurchmesser von etwa 100mm aus.

Die Ausdehnung der Abschirmung 9 in axialer Richtung soll einerseits mindestens des Zweifache des Kontaktabstandes in geöffnetem Zustand betragen und andererseits auch in geöffnetem Zustand die Kontaktstücke 3 und 4 in axialer Richtung überdecken.

Außerhalb der Abschirmung 9 kann ein relativ dünnwandiger Abschirmzylinder 8 aus einem Material mit geringer elektrischer Leitfähigkeit und vorzugsweise mit einer hohen Überschlagsfeldstärke zum Schutz des isolierenden Gehäuseteils eingesetzt werden. Der dünnwandige Zylinder 8 bietet für die Abschirmringe 9a bis 9c die mechanische Befestigung, trägt aber seinerseits zur Wirbelstrombildung weder in axialer noch in Umfangrichtung nennenswert bei, da er nur eine geringe Leitfähigkeit besitzt.

Eine Abschirmung gemäß Fig. 2 in der Form eines spiralig aufgetrennten Zylinders 9 ist relativ einfach herzustellen und gewährleistet auch ohne einen zusätzlichen Abschirmzylinder 8 die notwendige mechanische Festigkeit. In einer derartigen Form bilden sich Wirbelströme über einem Teil des Umfangs, wobei der Wirbelstrom im achsnahen Bereich in einer und im achsfernen Bereich in der anderen Richtung fließt. Dies ist infolge der unterschiedlichen Abstände zur Achse möglich. Bei dieser Ausführungsform besteht ein besonders starker Einfluß der Wandstärke des geschlitzten Zylinders auf den Wirbelstrom und dessen Feldstärke in axialer Richtung. Ähnliches gilt für eine Abschirmung gemäß Fig. 3, in der die spiralige Auftrennung durch eine Auftrennung des Zylinders in Stufen angenähert ist. Diese Ausführungsform ermöglicht eine einfache Programmierung von Automaten und eine einfache Variation des Stegbreiten in axialer Richtung.

Fig. 4 zeigt eine besonders stabile Ausführungsform, in welcher sich Wirbelströme in Umfangsrichtung ausbilden können, während in axialer Richtung die Ausbildung von Wirbelströmen behindert ist.

Fig. 5 zeigt eine vollständige Auftrennung der Abschirmung in Abschirmringe 9a bis 9d ähnlich der Ausführung von Fig. 1. Sofern ein dünnwandiger Abschirmzylinder 8, wie in Fig. 1 dargestellt, nicht erwünscht ist, empfiehlt es sich, die in den Figuren 6 und 7 dargestellte Ausführungsform zu wählen, bei der die einzelnen Ringe 10 bis 14 durch Bänder 15 aus elektrisch schlecht leitendem Material verbunden sind, wobei diese Bänder 15 durch Punktschweißen an Schweißstellen 16 an den Ringen 10 bis 14 befestigt sind.

Um ein Bedampfen der in Fig. 6 nicht dargestellten isolierenden Teile des Gehäuses zu vermeiden, sind die Ringe 10 bis 14 mit schrägen Stirnflächen 17 versehen, wobei die Neigung der Stirnflächen unterschiedlich ist. Die Neigung der Stirnflächen 17 ändert in der Mitte zwischen den Kontaktstücken 3 und 4, bezogen auf den geöffneten Zustand ihre Richtung zur Rotationsachse der Schaltkontakte 1, 2. Dadurch bedingt entstehen unterschiedliche Querschnittsformen für die Ringe 10 bis 14, wobei der mittlere Ring 12 einen trapezförmigen Querschnitt aufweist.

Zur Halterung der Ringe 10 bis 14 reichen drei Bänder 15 aus, die vorzugsweise in einem Winkel von 120_{°} gegeneinander versetzt angeordnet sind.

### Bezugszeichenliste

Nr. Begriff
1 Beweglicher Schaltkontakt
2 Fester Schaltkontakt
3, 4 Kontaktstück
5 Kontaktbolzen
6 Abschirmung
7 Isolierender Teil
8 Dünnwandiger Zylinder
9 Dickwandiger Zylinder
9a, 9b, 9c Teilzylinder
10 - 14 Ring
15 Band
16 Schweißstelle
17 Stirnfläche

## Patentansprüche

1. Vakuumschaltröhre mit zwei koaxialen Schaltkontakten (1, 2), welche je einen Kontaktbolzen (5) und ein Kontaktstück (3, 4) aufweisen, wobei das Kontaktstück (3, 4) beim Schaltvorgang stromdurchflossene Teile aufweist, deren Durchmesser größer ist als der Durchmesser des Kontaktbolzens (5), und mit zumindest einem elektrisch isolierenden Gehäuseteil (7), welcher durch zumindest eine in axialer Richtung durch Schlitze unterbrochene Abschirmung (6, 8, 9) vor dem Niederschlag des beim Schaltvorgang entstehenden Metalldampfes geschützt ist und wobei die Abschirmung (6, 8, 9) aus elektrisch leitendem Material besteht und als Einrichtung zur Erzeugung eines axialen Magnetfeldes ausgebildet ist, dadurch gekennzeichnet, daß die Abschirmung (6, 8, 9) mit keinem der Schaltkontakte (1, 2) elektrisch leitend verbunden ist, gegenüber diesen auf schwimmendem Potential liegt, von beiden Schaltkontakten (1, 2) einen zur Verhinderung von Überschlägen ausreichenden Isolationsabstand aufweist, daß die Abschirmung (6, 8, 9) aus einem elektrisch gut leitendem Material besteht, daß die Kontaktstücke (3, 4) radiale oder parallel zum Durchmesser versetzte Schlitze besitzen und daß die Abschirmung (6, 8, 9) die Kontaktstücke (3, 4) auch in geöffnetem Zustand des Schalters in axialer Richtung zumindest überlappt.

2. Vakuumschaltröhre nach Anspruch 1, dadurch gekennzeichnet, daß der Abstand der Abschirmung (6, 8, 9) vom Rand der Kontaktstücke etwa das 1,5- fache des Kontaktabstandes im ausgeschalteten Zustand beträgt.

3. Vakuumschaltröhre nach einem der Ansprüche 1 bis 2, dadurch gekennzeichnet, daß die Abschirmung (6, 8, 9) aus Kupfer besteht und zumindest 2 mm dick ist.

4. Vakuumschaltröhre nach einem der Ansprüche 1 bis 3, dadurch gekennzeichnet, daß die Ausdehnung der Abschirmung (6, 8, 9) in axialer Richtung zumindest das 2-fache des Schalthubes beträgt.

5. Vakuumschaltröhre nach einem der Ansprüche 1 bis 4, dadurch gekennzeichnet, daß die Abschirmung einen spiralförmig geschlitzen Hohlzylinder (9), darstellt.

6. Vakuumschaltröhre nach einem der Ansprüche 1 bis 4, dadurch gekennzeichnet, daß die Abschirmung einen Hohlzylinder (9) mit senkrecht zur Rotationsachse verlaufenden Schlitzen darstellt.

7. Vakuumschaltröhre nach Anspruch 6, dadurch gekennzeichnet, daß in der Abschirmung in axialer Richtung gegeneinander versetzte Schlitze angebracht sind, daß jeweils zwei oder mehr Schlitze die Zylinderwand nur teilweise durchsetzen und daß diese Schlitze durch axial ausgerichtete Schlitze an ihren Endpunkten miteinander verbunden sind.

8. Vakuumschaltröhre nach Anspruch 6, dadurch gekennzeichnet, daß in der Abschirmung jeweils zwei Schlitze in derselben axialen Position und symmetrisch zur Rotationsachse der Zylinderwand und daß in axialer Richtung mehrere derartige Schlitzpaare angeordnet und gegenüber den zunächstliegenden Paaren in Umfangsrichtung versetzt sind.

9. Vakuumschaltröhre nach Anspruch 1, dadurch gekennzeichnet, daß die Abschirmung in axialer Richtung in einzelne Schirmringe (9a, 9b, 9c) unterteilt ist.

10. Vakuumschaltröhre nach einem der Ansprüche 5 bis 9, dadurch gekennzeichnet, daß in der Abschirmung die Schlitze in radialer Richtung Begrenzungsflächen aufweisen, welche zur Rotationsachse des Zylinders geneigt sind, und daß die Begrenzungsflächen zumindest eines Schlitzes sich überlappen, betrachtet bei geöffnetem Zustand der Vakuumschaltröhre in Blickrichtung beider dem Entladungsspalt benachbarter Außenkanten der Schaltstücke.

11. Vakuumschaltröhre nach Anspruch 10, dadurch gekennzeichnet, daß in der Abschirmung die Begrenzungsflächen des Schlitzes bzw. der Schlitze abhängig von der Lage zur Mittelebene des Entladungsspaltes unterschiedlich geneigt sind.

## Claims

1. Vacuum switching tube having two coaxial switching contacts (1, 2), each of which has a contact pin (5) and a contact piece (3, 4), wherein the contact piece (3, 4) has current-carrying parts during the switching operation and the diameter of which is greater than the diameter of the contact pin (5), and having at least one electrically insulating housing part (7) which is protected by at least one screening (6, 8, 9), interrupted in the axial direction by slits, from the deposit of the metal vapour arising during the switching operation, and wherein the screening (6, 8, 9) is made of electrically conductive material and formed as a device for the generation of an axial magnetic field, characterised in that the screening (6, 8, 9) is not connected to any of the switching contacts (1, 2) in an electrically conductive manner, lies at floating potential in relation to the latter, is at an insulating distance, adequate for the prevention of spark-overs, from the two switching contacts (1, 2), in that the screening (6, 8, 9) is made of a highly electrically conductive material, in that the contact pieces (3, 4) have radial slits or ones which are offset parallel to the diameter and in that the screening (6, 8, 9) at least overlaps the contact pieces (3, 4) in an axial direction even in the opened state of the switch.

2. Vacuum switching tube according to claim 1, characterised in that the distance of the screening (6, 8, 9) from the edge of the contact pieces amounts to substantially 1.5 times the contact distance in the switched-off state.

3. Vacuum switching tube according to one of the claims 1 to 2, characterised in that the screening (6, 8, 9) is made of copper and is at least 2 mm thick.

4. Vacuum switching tube according to one of the claims 1 to 3, characterised in that the extent of the screening (6, 8, 9) in the axial direction amounts to at least twice the switching stroke.

5. Vacuum switching tube according to one of the claims 1 to 4, characterised in that the screening constitutes a spirally slit hollow cylinder (9).

6. Vacuum switching tube according to one of the claims 1 to 4, characterised in that the screening constitutes a hollow cylinder (9) with slits which run perpendicular to the axis of rotation.

7. Vacuum switching tube according to claim 6, characterised in that slits, which are staggered in the axial direction, are provided in the screening, in that in each case two or more slits only pass through the cylinder wall in part and in that these slits are connected with each other by means of axially aligned slits at their end points.

8. Vacuum switching tube according to claim 6, characterised in that in the screening there are, in each case, two slits in the same axial position and symmetrical to the axis of rotation of the cylinder wall and in that several such pairs of slits are arranged in the axial direction and are offset in a peripheral direction with respect to the adjacent pairs.

9. Vacuum switching tube according to claim 1, characterised in that the screening is subdivided in the axial direction into individual screen rings (9a, 9b, 9c).

10. Vacuum switching tube according to one of the claims 5 to 9, characterised in that in the screening the slits have in the radial direction limiting surfaces which are inclined in relation to the axis of rotation of the cylinder and in that the limiting surfaces at least of one slit overlap, viewed in the opened state of the vacuum switching tube in the viewing direction of both outer edges of the switch pieces adjacent to the discharge gap.

11. Vacuum switching tube according to claim 10, characterised in that in the screening the limiting surfaces of the slit or of the slits are inclined in different ways subject to the position in relation to the central plane of the discharge gap.

## Revendications

1. Interrupteur à vide comportan deux contacts coaxiaux de commutation (1, 2), qui comprennent chacun une broche de contact (5) et une pièce de contact (3, 4), qui possède des parties, qui sont parcourues par le courant lors du processus de coupure et dont le diamètre est supérieur au diamètre de la broche de contact (5), et comportant au moins un élément de boîtier électriquement isolant (7), qui est protégé, vis-à-vis du dépôt de la vapeur métallin- que apparaissant lors du processus de coupure, par au moins un blindage (6, 8, 9), interrompu dans la direction axiale par des fentes, et dans lequel le blindage (6, 8, 9) est réalisé en un matériau électriquement conducteur et est agencé sous la forme d'un dispositif servant à produire un champ magnétique axial, caractérisé par le fait que le blindage (6, 8, 9) n'est relié, d'une manière électriquement conductrice, à aucun des contacts de coupure (1, 2), est placé à un potentiel flottant par rapport à ces contacts et possède, par rapport aux deux contacts de coupure (1, 2), une distance d'isolation suffisante pour empêcher des décharges disruptives, que le blindage (6, 8, 9) est réalisé en un matériau bon conducteur du courant électrique, que les pièces de contact (3, 4) possèdent des fentes radiales ou décalées parallèlement au diamètre et que le blindage (6, 8, 9) recouvre, au moins dans la direction axiale, les pièces de contact (3, 4), même lorsque l'interrupteur est à l'état ouvert.

2. Interrupteur à vide suivant la revendication 1, caractérisé par le fait que la distance entre le blindage (6, 8, 9) et le bord des pièces de contact est égale à environ 1,5 fois la distance entre les contacts, à l'état ouvert.

3. Interrupteur à vide suivant l'une des revendications 1 e 2, caractérisé par le fait que le blindage (6, 8, 9) est réalisé en cuivre et possède une épaisseur égale à au moins 2 mm.

4. Interrupteur à vide suivant l'une des revendications 1 à 3, caractérisé par le fait que l'étendue du blindage (6, 8, 9) dans la direction axiale est égale au moins au double de la course de coupure.

5. Interrupteur à vide suivant l'une des revendications 1 à 4, caractérisé par le fait que le blindage est constitué par un cylindre creux (9) fendu selon une fente de forme hélicoïdale.

6. Interrupteur à vide suivant l'une des revendications 1 à 4, caractérisé par le fait que le blindage est formé par un cylindre creux (9) comportant des fentes perpendiculaires à l'axe de rotation.

7. Interrupteur à vide suivant la revendication 6, caractérisé par le fait que des fentes, décalées les unes par rapport aux autres dans la direction axiale, sont ménagées dans le blindage, que deux ou plusieurs fentes traversent seulement partiellement la paroi du cylindre et que ces fentes sont reliées entre elles, au niveau de leur point d'extrémité, par des fentes orientées axialement.

8. Interrupteur à vide suivant la revendication 6, caractérisé par le fait que respectivement deux fentes sont ménagées dans la même position axiale et symétriquement par rapport à l'axe de rotation et que plusieurs couples de fentes de ce type sont ménagés dans la direction axiale et sont décalés dans la direction circonférentielle, par rapport aux couples directement voisins.

9. Interrupteur à vide suivant la revendication 1, caractérisé par le fait que le blindage est subdivisé, dans la direction axiale, sous la forme d'anneaux individuels de protection (9a, 9b, 9c).

10. Interrupteur à vide suivant l'une des revendications 5 à 9, caractérisé par le fait que, dans le blindage, les fentes possèdent, dans la direction radiale, des surfaces limites, qui sont inclinées par rapport à l'axe de révolution du cylindre, et que les surfaces limites recouvrent au moins une fente, lorsqu'on regarde les deux bords extérieurs des pièces de contact, voisins de la fente de décharge, lorsque l'interrupteur à vide est à l'état ouvert.

11. Interrupteur à vide suivant la revendication 10, caractérisé par le fait que, dans le blindage, les surfaces limites de la ou des fentes sont inclinées différement, en fonction de leur position par rapport au plan médian de la fente de décharge.
